# EUROPÄISCHE PATENTSCHRIFT

(11) **EP 0 539 746 B1**
(45) Veröffentlichungstag und Bekanntmachung des Hinweises auf die Patenterteilung: **05.04.1995**
(21) Anmeldenummer: 92116708.6
(22) Anmeldetag: 30.09.1992
(51) Int. Cl.: B65D 59/00, E06B 3/88, E06B 7/23

(54) **Schutzvorrichtung für Rahmen**
Protective device for frames
Dispositif de protection pour châssis

(30) Priorität: 29.10.1991 DE 9113419 U
(43) Veröffentlichungstag der Anmeldung: 05.05.1993
(73) Patentinhaber: SYNCAMER GmbH Gummiprofile, D-42489 Wülfrath (DE)
(72) Erfinder: Adolf, Klaus-Dieter, D-79312 Emmendingen (DE)
(74) Vertreter: Bauer, Hubert, Dipl.-Ing.

(56) Entgegenhaltungen:
- DE-U- 9 113 419
- FR-A- 1 516 259
- FR-A- 2 618 841

## Beschreibung

Die Erfindung betrifft eine Schutzvorrichtung für Rahmen von Türen, Fenstern und dergleichen, die zu Lager- und Transporteinheiten geschichtet werden sollen.

Zum platzsparenden Lagern und Transportieren von Tür- und Fensterrahmen werden diese in möglichst dichter Folge vertikal oder auch horizontal geschichtet, wobei jedoch einander zugewandte Außenseiten benachbarter Rahmen sich nicht unmittelbar berühren dürfen, um eine Beschädigung der Außenseiten zu verhindern, zumal diese im eingebauten Zustand der Rahmen Ansichtsflächen bilden.

Es ist allgemein bekannt, als Schutzvorrichtungen Polsterungen aus Faserstoffen und dergleichen an die Rahmen anzubrigen. Bei nicht hinreichender Fixierung neigen die Polsterungen jedoch insbesondere bei dem Transport eines Rahmenpakets dazu, sich unbeabsichtigt über die in der Regel glatte Außenseite der Rahmen zu verlagern und dadurch ihre Schutzfunktion zu verlieren. Eine hinreichende Fixierung der Polsterungen erfordert zusätzliche Befestigungsmittel, die nicht nur beim Anbringen der Polsterung, sondern auch bei ihrer Entfernung zeit- und arbeitsaufwendig sind.

Der Erfindung liegt die Aufgabe zugrunde, eine Schutzvorrichtung der eingangs beschriebenen Art vorzuschlagen, die sich unter Verzicht auf zusätzliche Hilfsmittel mit einem einfachen Handgriff am Rahmen hinreichend fest anbringen und ebenso mit einem einfachen Handgriff davon lösen läßt sowie zudem beliebig oft wieder verwendbar ist.

Zur Lösung dieser Aufgabe wird eine Schutzvorrichtung vorgeschlagen, welche erfindungsgemäß die im kennzeichnenden Teil des Anspruchs 1 angegebenen Merkmale aufweist.

Jedes erfindungsgemäße winkelförmige Profilstück liegt mit seinem Schutzschenkel gegen eine zu schützende Außenseite des Rahmens an und wird durch das von seinem Fixierschenkel abgezweigte Klemmteil gehalten, das dazu lediglich in die Nut auf der Innenseite des Rahmens einzupressen ist.

Um das reibschlüssig in die Rahmennut einzupressende Klemmteil in einfacher Weise verschiedenen Nutbreiten anpassen zu können und so einheitlich dimensionierte Profilstücke auch für Rahmen aus unterschiedlich dimensionierten Profilen verwenden zu können, sieht eine Ausgestaltung der Erfindung vor, daß das Klemmteil aus mehreren Klemmleisten besteht, die in unterschiedlichen Abständen parallel zum Schutzschenkel ausgerichtet sind und über einen reduzierten Leistenquerschnitt in den Fixierschenkel übergehen.

Durch die Entfernung einzelner Klemmleisten läßt sich der Querschnitt des Klemmteils entsprechend reduzieren und dadurch einem kleineren Querschnitt einer Rahmennut anpassen.

Da die Klemmleisten über einen reduzierten Leistenquerschnitt in den Klemmschenkel übergehen, entsteht im Übergangsbereich eine Sollbruchstelle, welche das Abtrennen einzelner Klemmleisten so erleichtert, daß auf jegliches Schneidwerkzeug verzichtet werden kann.

Eine besonders vorteilhafte Ausgestaltung der Erfindung sieht vor, daß am Fixierschenkel in der Anschlußebene der Klemmleisten ein Randstreifen angeformt ist, von dem aus mehrere, parallel zueinander angeordnete Zungen in den Klemmleisten entgegengesetzter Richtung abzweigen.

Die vom Randstreifen des Fixierschenkels abzweigenden Zungen lassen sich zur Fixierung einer bereits am Rahmen vormontierten Glashalteleiste verwenden. Diese erfährt an sich ihre stabile Positionierung erst nach dem Einsatz der Rahmenfüllung, gegen welche die Glashalteleiste sich unter Vorspannung über ein elastisches Dichtungsprofil anpreßt. Solange also die Rahmenfüllung noch nicht eingesetzt ist, neigt die Glashalteleiste dazu, sich insbesondere bei Transporterschütterungen vom Rahmen zu trennen und unter Umständen auch in unfallträchtiger Weise auf dem Transportweg verloren zu gehen. Unter Vorspannung des Fixierschenkelrandstreifens läßt sich die abzweigende Zunge in eine Nut der Glashalteleiste einrasten, womit diese zur Aufnahme eines elastischen Dichtungsstreifens auf der der Füllung zugewandten Seite ohnehin versehen ist. Die daraus resultierende, auf die Glashalteleiste ausgeübte Vorspannung verbürgt eine hinreichend stabile Verbindung zwischen der Glashalteleiste und dem zu schützenden Rahmen.

Vorzugsweise sind die Klemmleisten über abgewinkelte Lippen zusätzlich miteinander verbunden und bilden Kammern. Auf diese Weise stellt das Klemmteil unabhängig von der Anzahl der Klemmleisten einen Block dar, der einerseits für den reibschlüssigen Halt in der Rahmennut hinreichend stabil ist und andererseits innerhalb verhältnismäßig großer Toleranzen die Einpressung in die Rahmennut erlaubt.

Der sichere Halt der Klemmleiste in der Rahmennut kann nach einer weiteren Ausgestaltung der Erfindung noch dadurch verbessert werden, daß einige der von den Klemmleisten abzweigenden Lippen in Richtung des Schutzschenkels weisen.

Zur Steigerung der Elastizität und auch zur Einsparung von Material für die Herstellung der Profilstücke, welche insgesamt die Schutzvorrichtung ergeben, ist es vorteilhaft, den Schutzschenkel und den Fixierschenkel jeweils mit mindestens einem Hohlraum auszustatten.

Eine weitere Ausgestaltung der Erfindung sieht vor, daß der Schutzschenkel auf seiner Außenseite mit einer hinterschnittenen Nut versehen ist, in welche ein dem Nutquerschnitt angepaßter Fuß eines Verdickungsstückes einschiebbar ist.

Durch diese Ausgestaltung läßt sich der Abstand zwischen zwei aufeinanderfolgenden Rahmen, beispielsweise je nach den Durchbiegungseigenschaften der Rahmen, vergrößern, indem die Stärke des Schutzschenkels und die Stärke des Verdickungsstückes aufaddiert werden. Eine solche Verdickung kann auch dann erforderlich sein, wenn der zu schützende Rahmen mit Beschlagteilen oder Vorsatzprofilen über die sich ansonsten ergebende Rahmenaußenseite vorsteht. Das Verdichtungsstück kann auch auf einer dem Schutzschenkel abgewandten Seite gleichfalls mit einer hinterschnittenen Nut versehen sein und darin den Fuß eines weiteren Verdickungsstückes aufnehmen, um den Schutzschenkel dadurch weiter aufzudicken.

Schließlich sieht eine Ausgestaltung der Erfindung noch vor, daß der Schutzschenkel auf seiner Innenseite mit im Querschnitt dreiecksförmigen Erhebungen bzw. Vertiefungen profiliert ist.

Durch die Profilierung des Schutzschenkels auf seiner der Außenseite des Rahmens zugewandten Seite läßt sich die spezifische Flächenpressung erhöhen, welche zusätzlich einer unbeabsichtigten Verlagerung des Profilstücks entgegenwirkt.

In der Zeichnung ist ein Ausführungsbeispiel eines Profilstücks der erfindungsgemäßen Schutzvorrichtung dargestellt. Es zeigt:
- Fig. 1: das Profilstück in Perspektive,
- Fig. 2: das Profilstück in Verbindung mit einem Rahmenschenkel im Querschnitt,
- Fig. 3: das Profilstück ergänzt um zwei Verdickungsstücke.

Je nach der Größe und Eigensteifigkeit eines Rahmens besteht die Schutzvorrichtung aus einer bestimmten Anzahl winkelförmiger Profilstücke 1, die über den Umfang des Rahmens verteilt angeordnet sind.

Das dargestellte Profilstück 1 weist einen Schutzschenkel 2 und einen Fixierschenkel 3 auf. Mit seinem Schutzschenkel 2 ist das Profilstück 1 parallel und mit seinem Fixierschenkel 3 senkrecht zur Ebene eines Rahmens 4 plazierbar. Während sich der Schutzschenkel 2 dabei gegen eine Außenseite 5 des Rahmens 4 abstützt, greift der Fixierschenkel 3 über eine Innenseite 6 des Rahmens 4 und ist dort mit einem aus Klemmleisten 7 gebildeten Klemmteil 8 in eine Nut 9 des Rahmens 4 gepreßt. Die Nut 9 dient im übrigen zur Aufnahme einer plattenförmigen Füllung, die erst nach dem Einbau des Rahmens 4 eingesetzt wird, so daß während des Transports und der Lagerung des Rahmens 4 die Nut 9 für die Fixierung des Profilstücks 1 frei verfügbar ist.

Je nach Breite der Nut 9 können vom Fixierschenkel 3 einzelne Klemmleisten 7 abgetrennt werden, wodurch die Breite des Klemmteils 8 in einfacher Weise der Breite der Nut 9 angepaßt werden kann. Zur Erleichterung des Abtrennvorganges der Klemmleisten 7 sind diese in der Nähe des Fixierschenkels 3 gekerbt und gehen über einen entsprechend reduzierten Leistenquerschnitt in den Fixierschenkel 3 über.

Am Fixierschenkel 3 ist ein Randstreifen 10 angeformt, von dem aus in entgegengesetzter Richtung zu den Klemmleisten 7 Zungen 11 abzweigen. Unter Abbiegung des Randstreifens 10 in Richtung zur Innenseite 6 des Rahmens 4 läßt sich je nach der Stärke des Rahmens 4 die eine oder andere Zunge 11 in die Nut 12 einer Glashalteleiste 13 unter Vorspannung einrasten, wie dies in Fig. 2 gezeigt ist. Die so belastete Glashalteleiste 13 ist dadurch gegen ein unbeabsichtigtes Lösen vom Rahmen 4 gesichert.

Zur Steigerung der Fixierwirkung sind von den Klemmleisten 7 seitlich Lippen 14 abgezweigt. Über die Lippen 14 sind benachbarte Klemmleisten 7 zusätzlich miteinander verbunden und bilden Kammern 15. Zwei vom Klemmteil 8 wegweisende Lippen 14 sind jedoch nach außen zum Schutzschenkel 2 gerichtet und umklammern mit diesem einen Steg 16 des Rahmens 4.

Der Schutzschenkel 2 und der Fixierschenkel 3 sind zur Elastizitätssteigerung und Materialersparnis mit Hohlräumen 17 versehen, wobei der Schutzschenkel 2 zusätzlich auf seiner dem Rahmen 4 abgewandten Seite mit einer schwalbenschwanzförmigen Nut 18 ausgestattet ist, worin - wie Fig. 3 zeigt - ein entsprechend ausgebildeter Fuß 19 eines Verdickungsstückes 20 sitzt, das im übrigen dem Schutzschenkel 2 entsprechend ausgebildet ist.

Auf seiner Innenseite kann der Schutzschenkel 2 mit nicht dargestellten Riefen versehen sein, woraus sich eine mit Erhebungen und Vertiefungen versehene Fläche ergibt, welche die Haftung zwischen dem Profilstück 1 und dem Rahmen 4 noch erhöht.

## Patentansprüche

1. Schutzvorrichtung für zu Lager- und Transporteinheiten zu schichtende Rahmen von Türen, Fenstern und dergleichen, gekennzeichnet durch eine Anzahl identisch ausgebildeter, winkelförmiger Profilstücke (1) aus elastischem Material, die in Abständen voneinander über den Umfang eines jeden Rahmens (4) verteilt festklemmbar sind, indem jedes Profilstück (1) mit einem parallel zur Rahmenebene ausgerichteten Schutzschenkel (2) gegen eine zu schützende Außenseite (5) des Rahmens (4) und mit einem senkrecht zur Rahmenebene ausgerichten Fixierschenkel (3) gegen eine Innenseite (6) des Rahmens (4) abstützbar ist, wobei vom Fixierschenkel (3) ein in einem Abstand parallel zum Schutzschenkel (2) ausgerichtetes Klemmteil (8) abzweigt, das reibschlüssig in eine für die Aufnahme der Randstreifen einer plattenförmigen Rahmenfüllung vorgesehene Nut (9) auf der Innenseite (6) des Rahmens (4) einpreßbar ist.

2. Schutzvorrichtung nach Anspruch 1, dadurch gekennzeichnet, daß das Klemmteil (8) aus mehreren Klemmleisten (7) besteht, die in unterschiedlichen Abständen parallel zum Schutzschenkel (2) ausgerichtet sind und über einen reduzierten Leistenquerschnitt in den Fixierschenkel (3) übergehen.

3. Schutzvorrichtung nach Anspruch 2, dadurch gekennzeichnet, daß am Fixierschenkel (3) in der Anschlußebene der Klemmleisten (7) ein Randstreifen (10) angeformt ist, von dem aus mehrere parallel zueinander angeordnete Zungen (11) in den Klemmleisten (7) entgegengesetzter Richtung abzweigen.

4. Schutzvorrichtung nach einem der Ansprüche 2 bis 3, dadurch gekennzeichnet, daß die Klemmleisten (7) über abgewinkelte Lippen (14) zusätzlich miteinander verbunden sind und Kammern (15) bilden.

5. Schutzvorrichtung nach Anspruch 4, dadurch gekennzeichnet, daß einige der von den Klemmleisten (7) abzweigenden Lippen (14) in Richtung des Schutzschenkels (2) weisen.

6. Schutzvorrichtung nach einem der Ansprüche 1 bis 5, dadurch gekennzeichnet, daß der Schutzschenkel (2) und der Fixierschenkel (3) jeweils mindestens einen Hohlraum (17) aufweisen.

7. Schutzvorrichtung nach einem der Ansprüche 1 bis 6, dadurch gekennzeichnet, daß der Schutzschenkel (2) auf seiner Außenseite mit einer hinterschnittenen Nut (18) versehen ist, in welche ein dem Nutquerschnitt angepaßter Fuß (19) eines Verdickungsstückes (20) einschiebbar ist.

8. Schutzvorrichtung nach einem der Ansprüche 1 bis 7, dadurch gekennzeichnet, daß der Schutzschenkel (2) auf seiner Innenseite mit im Querschnitt dreiecksförmigen Erhebungen bzw. Vertiefungen pofiliert ist.

## Claims

1. Protective device for door frames, window frames and the like to be stacked as storage or transport units, **characterized by** a number of identically structured angular profile elements (1) of an elastic material, which are clamped at a distance from each other over the periphery of each frame (4), in that each profile element (1) is supported by a protective shank (2), which is oriented parallel to the frame plane, against a to be protected exterior side (5) of the frame (4), and with a fixing shank (3), which is oriented vertically to the frame plane, against an interior side (6) of the frame, and that a clamping element (8), which is oriented at a distance parallel to the protective shank (2), branches off and can be frictionally pressed into a groove (9), which is provided for receiving the edge strips of a plateshaped frame filling, on the inside (6) of the frame (4).

2. Protective device according to claim 1, **characterized in that** the clamping element (8) is composed of a plurality of clamping ledges (7), which are aligned at different distances and parallel to the protective shank (2) and merge via a reduced ledge cross-section into the fixing shank (3).

3. Protective device according to claim 2, **characterized in that** formed onto the fixing shank (3) in the connecting plane of the clamping ledges (7) is an edge strip (10) from where a plurality of tongues (11), which are arranged parallel to each other, branch off in a direction opposite to the clamping ledges (7).

4. Protective device according to one of claims 2 to 3, **characterized in that** the clamping ledges (7) are additionally interconnected via angled lips (14) and form chambers (15).

5. Protective device according to claim 4, **characterized in that** some of the lips (14) which branch off the clamping ledges (7) are facing in the direction of the protective shank (2).

6. Protective device according to one of claims 1 to 5, **characterized in that** the protective shank (2) and the fixing shank (3) comprise at least one respective cavity (17).

7. Protective device according to one of claims 1 to 6, **characterized in that** the protective shank (2) is on its exterior provided with an undercut groove (18) into which can be inserted the foot (19) of a thickening section (20), which foot is matched with the cross-section of the groove.

8. Protective device according to one of claims 1 to 7, **characterized in that** the protective shank (2) is on its inside profiled with cross-sectionally triangular elevations or recesses.

## Revendications

1. Dispositif de protection pour des châssis de porte, fenêtre et autres adaptés pour être empilés lors de leur stockage et de leur transport, ce dispositif étant caractérisé par le fait qu'il est constitué par un certain nombre de profilés (1) en matière élastique ayant une forme angulaire identique qui peuvent être bloqués sur la périphérie de chaque châssis (4) alors qu'ils sont répartis à distance les uns des autres du fait que chacun de ces profilés (1) est buté, par une aile de protection (2) orientée parallèlement au plan de ce châssis (4) à protéger, contre un côté extérieur (5) de celui-ci et, par une aile de fixation (3) orientée perpendiculairement au plan de ce châssis, contre un côté intérieur (6) de ce dernier, et que ce profilé (1) est pourvu d'une partie (8), servant au blocage, située à une certaine distance de l'aile de protection (2) et orientée parallèlement à celle-ci en s'écartant de l'aile de fixation (3), laquelle partie (8) peut être engagée et maintenue par friction dans une rainure (9) située sur le côté intérieur (6) de ce châssis (4) et prévue pour recevoir la bordure d'un panneau de châssis se présentant sous forme d'un plateau.

2. Dispositif de protection selon la revendication 1, caractérisé par le fait que la partie (8) servant au blocage est constituée par plusieurs barrettes (7) de serrage qui s'étendent, à des distances différentes, parallèlement à l'aile de protection (2) et sont reliées à l'aile de fixation (3) par une partie dont la section est réduite.

3. Dispositif de protection selon la revendication 2, caractérisé par le fait que l'aile de fixation (3) est pourvue d'une bordure (10) située dans le plan d'attache des barrettes (7) de serrage et à partir de laquelle plusieurs languettes (11) parallèles les unes aux autres s'écartent dans la direction opposée aux barrettes (7) de serrage.

4. Dispositif de protection selon l'une ou l'autre des revendications 2 ou 3, caractérisé par le fait que les barrettes (7) de serrage sont, en plus, reliées les unes aux autres par des lèvres (14) formant un angle avec elles ménageant des chambres (15) entre elles.

5. Dispositif de protection selon la revendication 4, caractérisé par le fait que certaines des lèvres (14) s'écartant des barrettes (7) de serrage sont dirigées vers l'aile de protection (2).

6. Dispositif de protection selon l'une quelconque des revendications 1 à 5, caractérisé par le fait que l'aile de protection (2) et l'aile de fixation (3) comporte toutes les deux au moins une cavité (17).

7. Dispositif de protection selon l'une quelconque des revendications 1 à 6, caractérisé par le fait que l'aile de protection (2) est pourvue, sur sa face extérieure, d'une rainure (18) à dépouilles internes dans laquelle une embase (19) d'une pièce d'épaississement (20), adaptée à la section de la rainure (18), peut être insérée.

8. Dispositif de protection selon l'une quelconque des revendications 1 à 7, caractérisé par le fait que l'aile de protection (2) est pourvue, sur son côté interne, d'un profil comportant des saillies et des renfoncement qui, en coupe, ont une forme triangulaire.
